# EUROPÄISCHE PATENTSCHRIFT

(11) **EP 2 749 813 B1**
(45) Veröffentlichungstag und Bekanntmachung des Hinweises auf die Patenterteilung: **24.08.2016**
(21) Anmeldenummer: 13197677.1
(22) Anmeldetag: 17.12.2013
(51) Int. Cl.: F21V 9/10, F21V 9/16, F21K 9/27, F21V 3/04, F21K 9/64, F21Y 103/00, F21Y 115/10

(54) **Röhrenlampe mit verbesserter Lichtverteilung**
Tubular lamp with improved light distribution
Lampe tubulaire à meilleure répartition de lumière

(30) Priorität: 28.12.2012 DE 102012224503; 11.07.2013 DE 102013213572
(43) Veröffentlichungstag der Anmeldung: 02.07.2014
(73) Patentinhaber: Tridonic Jennersdorf GmbH, 8380 Jennersdorf (AT)
(72) Erfinder: Bakk, Istvan, 2045 Törökbálint (HU)
(74) Vertreter: Rupp, Christian

(56) Entgegenhaltungen:
- DE-U1- 8 516 798
- US-A1- 2005 212 397
- US-A1- 2007 240 346
- US-A1- 2009 140 271
- US-A1- 2011 305 024
- US-A1- 2012 091 876
- US-A1- 2012 140 435
- US-A1- 2012 147 590
- US-A1- 2012 147 597

## Beschreibung

Die vorliegende Erfindung betrifft eine Röhrenlampe, insbesondere eine LED-Röhrenlampe. Die Röhrenlampe der vorliegenden Erfindung umfasst mindestens eine externe lichtbildende Schicht, d.h. eine auf einer Außenfläche einer Beleuchtungsröhre der Röhrenlampe bereitgestellte, lichtbildende Schicht.

Aus dem Stand der Technik ist es bekannt, eine Röhrenlampe, beispielsweise eine klassische Leuchtstoffröhre, mit einer Phosphor- oder Diffusor-Beschichtung zu versehen. Bei einer bekannten UV-angeregten Leuchtstoffröhre ist auf einem Innenteil, beispielsweise auf der Innenfläche, einer Glasröhre eine Phosphorbeschichtung vorgesehen. Die Verfahren, die zur Aufbringung der Phosphorbeschichtung auf die Innenfläche eingesetzt werden, können jedoch keine gleichmäßige Schichtdicke der Beschichtung gewährleisten. Die ungleichmäßige Schichtdicke stellt bei der UVangeregten Leuchtröhre kein ernsthaftes Problem dar, da die Schwankung der Dicke in der Beschichtung nur die Absonderung verschiedener Arten von Phosphorteilchen beeinflusst, aber nicht die Farbhomogenität der Röhrenlampe beeinträchtigt.

In letzter Zeit haben jedoch LED-Röhrenlampen klassische Leuchtstoffröhren ersetzt. Normalerweise umfasst eine LED-Röhrenlampe mindestens ein LED-Modul, das in eine Leuchtröhre eingesetzt wird. Ein Nachteil dieser LED-Röhrenlampen besteht darin, dass die vorgenannte Schwankung der Dicke einer Phosphor-Beschichtung eine Farbungleichmäßigkeit des Lichts der LED-Röhrenlampe verursacht.

Weiterhin weist die LED-Röhrenlampe aufgrund der Tatsache, dass das Licht von dem LED-Modul emittiert wird, andere Lichtverteilungseigenschaften auf als eine Leuchtstoffröhre. Insbesondere kommt das emittierte Licht von dem radialen Abschnitt der Leuchtröhre, dem das LED-Modul gegenüberliegt, und ist gerichtet. Wenn das gerichtete Licht benötigt wird, kann eine klare Leuchtröhre für LED-Röhrenlampen verwendet werden, während eine diffuse Beschichtung zur Zerstreuung des emittierten Lichts verwendet werden kann, wenn größere Strahlungswinkel benötigt werden.

Es ist aus dem Stand der Technik bekannt, eine derartige diffuse Beschichtung durch die Verwendung von Streupartikeln bereitzustellen, mit welchen beide Oberflächen der Leuchtröhre bestrichen sind. Ein Nachteil einer derartigen Röhrenlampe jedoch liegt darin, dass die Wirksamkeit der Lichtverteilung der Beschichtung sehr gering ist, die Aufnahme der Beschichtung relativ hoch und die Beschichtung mechanisch instabil ist.

Die mechanische Instabilität beruht auf der Tatsache, dass, wenn die Beschichtung auf der Innenfläche der Leuchtröhre vorgesehen ist, das Einsetzen des LED-Moduls in die Leuchtröhre ein Verkratzen der Beschichtung verursachen kann. Weiter kann eine chemische Unverträglichkeit auftreten, oder die Verklebung des LED-Moduls in der Leuchtröhre kann weniger stabil sein. Wenn die Beschichtung auf der Außenfläche der Leuchtröhre angebracht ist, kann das Verpacken oder Handhaben der Röhrenlampe unerwünschte Kratzer auf der Beschichtung verursachen.

Röhrenlampen mit einer Leuchtröhre und einem in der Leuchtröhre angebrachten LED-Modul werden in US 2009/140271 A1 und US 2005/212397 A1 beschrieben. Die Aufgabe der vorliegenden Erfindung besteht darin, den Stand der Technik zu verbessern. Insbesondere ist es die Aufgabe der vorliegenden Erfindung, eine LED-Röhrenlampe mit verbesserten Lichtverteilungseigenschaften zu schaffen. Insbesondere besteht eine Aufgabe darin, eine LED-Röhrenlampe mit einer Phosphor-Beschichtung vorzusehen, die keine Farbungleichmäßigkeit des emittierten Lichts bewirkt. Weiterhin besteht eine Aufgabe darin, eine LED-Röhrenlampe mit mindestens einer Beschichtung vorzusehen, wobei die LED-Röhrenlampe eine höhere Lichtverteilungswirkung, geringere Aufnahmefähigkeit und verbesserte mechanische Stabilität aufweist.

Die Aufgaben der vorliegenden Erfindung werden durch die Merkmale der beiliegenden unabhängigen Ansprüche gelöst. Die beiliegenden abhängigen Ansprüche entwickeln die Vorteile der vorliegenden Erfindung weiter.

Die vorliegende Erfindung ist auf eine Röhrenlampe mit einer Leuchtröhre sowie ein in der Leuchtröhre angebrachtes LED-Modul gerichtet, wobei mindestens eine lichtbildende Schicht zur optischen und/oder spektralen Beeinflussung des von dem LED-Modul emittierten Lichts auf der Außenfläche der Leuchtröhre vorgesehen ist, und mindestens ein lichtbildendes Element (6) zwischen der Leuchtröhre (1) und dem LED-Modul (2, 3) eingesetzt ist, wobei mindestens ein lichtbildendes Element (6) einen roten Phosphor umfasst, und wobei mindestens eine lichtbildende Schicht (4, 5) einen grünen und/oder gelben Phosphor umfasst. Die lichtbildende Schicht wird mit optischen Mitteln realisiert. Es gibt zwei Typen von optischen Mitteln, nämlich strahlformende Mittel und spektral-verändernde Mittel. Da sich die lichtbildende Schicht auf der Außenfläche der Leuchtröhre befindet, ist es unwahrscheinlich, dass sie während der Montage der Röhrenlampe beschädigt wird, insbesondere wenn das LED-Modul in die Leuchtröhre eingesetzt wird. Die lichtbildende Schicht kann auch einfacher auf die Leuchtröhre aufgebracht werden, und somit können Schwankungen der Dicke reduziert werden. Die lichtbildende Schicht verändert vorzugsweise die Lichtemissionseigenschaften der Röhrenlampe, vorzugsweise eine Farbe, eine Farbtemperatur und/oder eine Stärke des emittierten Lichts.

Ein weiterer Vorteil der vorliegenden Erfindung besteht darin, dass die Kühlung des LED-Moduls und der lichtbildenden Schicht getrennt ist. Die Wärmeerzeugung des LED-Moduls ist auf die Rückseite der Leuchtröhre gerichtet, während eine mögliche Wärmeerzeugung der lichtbildenden Schicht auf die Vorderseite der Leuchtröhre gerichtet ist, auf die das LED-Modul Licht emittiert. Somit kann beispielsweise eine lichtbildende Schicht, die Phosphorteilchen aufweist (oder aus einer Phosphorschicht besteht), eine geringere Lichtflusslast und eine bessere Kühlung aufweisen. Folglich wird ein geringerer Lumineszenzabfall beim Aufwärmen erzielt. Außerdem kann eine Röhrenlampe mit größerer Stärke konstruiert werden. Die Röhrenlampe erfährt weiterhin einen geringeren Wärmeverlust der lichtbildenden Schicht und des Chips des LED-Moduls, was zu einer längeren Lebensdauer der Röhrenlampe führt.

Vorzugsweise ist mindestens eine lichtbildende Schicht eine Phosphorbeschichtung oder ein Phosphoranstrich und/oder ein Diffusorfilm, die/der auf der Außenfläche der Leuchtröhre angebracht ist.

Eine Phosphorbeschichtung oder ein Phosphoranstrich kann zur Anpassung der Farbe des von der Röhrenlampe emittierten Lichts eingesetzt werden. Der Phosphor kann durch das Licht einer bestimmten Wellenlänge des LED-Moduls zur Aussendung von Sekundärlicht eines bestimmten, kontinuierlichen Wellenlängenspektrums angeregt werden. Das emittierte Sekundärlicht kann somit zu dem von dem LED-Modul emittierten Licht hinzugefügt werden, was zu einem Licht mit gemischter Wellenlänge führt. Beispielsweise kann Weißlicht erzeugt werden, zum Beispiel indem das LED-Modul mit LEDs, welche Licht aus dem blauen Wellenlängenspektrum emittieren, und einem Phosphor bestückt wird, der Sekundärlicht aus dem gelben Wellenlängenbereich emittiert, wenn er durch das blaue Licht angeregt wird. Die Phosphorbeschichtung oder der Phosphoranstrich kann aus einem Phosphormaterial bestehen. Die Phosphorbeschichtung oder der Phosphoranstrich kann auch aus einem Nicht-Phosphormaterial bestehen, das mit verteilten Phosphorteilchen versehen ist. Die Beschichtung oder der Anstrich kann aus einer oder mehreren einzelnen Schichten bestehen, die übereinander und/oder nebeneinander liegen.

Alternativ zu dem Phosphor können auch Quantenpunkte (engl. Quantum-Dots) verwendet werden. Diese unterscheiden sich von konventionellem Phosphor, dass ihre Energieübergänge stets diskrete Werte annehmen.

Ein Quantum-Dot oder ein Quantum-Dot-Anstrich kann ebenfalls zur Anpassung der Farbe des von der Röhrenlampe emittierten Lichts eingesetzt werden. Der Quantum-Dot kann durch das Licht einer bestimmten Wellenlänge des LED-Moduls zur Aussendung von Sekundärlicht einer bestimmten Wellenlänge angeregt werden. Das emittierte Sekundärlicht kann somit zu dem von dem LED-Modul emittierten Licht hinzugefügt werden, was zu einem Licht mit gemischter Wellenlänge führt. Beispielsweise kann Weißlicht erzeugt werden, zum Beispiel indem das LED-Modul mit LEDs, welche Licht aus dem blauen Wellenlängenspektrum emittieren, und Quantum-Dots bestückt werden, die Sekundärlicht aus dem gelben Wellenlängenbereich emittieren, wenn sie durch das blaue Licht angeregt werden.

Vorzugsweise ist mindestens eine lichtbildende Schicht eine Folie, die mit mindestens einer Phosphorschicht und/oder einer Quantum-Dot-Schicht und/oder einem Diffusorfilm beschichtet oder bedruckt ist.

Eine Folie kann problemlos um die Außenfläche der Leuchtröhre herum angebracht werden. Die Folie kann mit der Phosphorschicht und/oder der Quantum-Dot-Schicht und/oder dem Diffusorfilm versehen werden, bevor sie auf die Leuchtröhre aufgebracht wird. Die Folie kann also mit der Phosphorschicht und/oder dem Diffusorfilm vorbedruckt, vorbeschichtet oder vorbestrichen sein, wodurch eine einfachere und genauere Herstellung der lichtbildenden Schicht ermöglicht wird, als wenn die Phosphor-, und/oder Quantum-Dot- und/oder Diffusorschicht direkt auf die Leuchtröhre aufgebracht würde. Es können Druckverfahren wie Tintenstrahldrucken, Beschichtungsverfahren wie Aufdampfen oder Zerstäuben eingesetzt werden, um die Phosphorschicht und/oder Quantum-Dot-Schicht und/oder den Diffusorfilm auf der Folie bereitzustellen. Die Dicke der Phosphorschicht und/oder Quantum-Dot-Schicht und/oder des Diffusorfilms oder ein Gefälle der Dicke kann genau gesteuert werden und Schwankungen der Dicke können auf ein Minimum reduziert werden. Die Phosphorschicht und/oder Quantum-Dot-Schicht und/oder der Diffusorfilm sind vorzugsweise zwischen der Folie und der Leuchtröhre angeordnet. Damit sind die Phosphorschicht und/oder Quantum-Dot-Schicht und/oder der Diffusorfilm vor Verkratzen durch die Folie geschützt. Die Folie bietet außerdem Schutz für die Leuchtröhre. Weiterhin stellt die Folie ein Schutzschild bei einem möglichen Stromschlag dar, wenn ein Benutzer eine zerbrochene Röhrenlampe berührt.

Vorzugsweise stellt die mindestens eine Folie eine Schrumpffolie oder hohlzylindrische Folie dar, die um die Leuchtröhre gewickelt oder angebracht wird.

Eine derartige Schrumpffolie wird bevorzugt auf die Leuchtröhre aufgebracht, da vor dem Schrumpfen die Folie leicht um die Leuchtröhre herum passt und dann nur Wärme zugeführt werden muss, um die Folie auf die Abmessungen der Leuchtröhre zu schrumpfen. In der Folge wickelt sich die Folie ganz fest um die Leuchtröhre. Die Folie könnte sogar nachträglich entfernt werden, z.B. um durch eine andere, beispielsweise eine anders vorbeschichtete Folie ausgetauscht zu werden. Eine Folie um die Leuchtröhre bietet zusätzlichen Schutz für deren Außenseite, zum Beispiel gegen Kratzer oder Stöße. Es könnten sogar mehrere Folien um die Leuchtröhre gewickelt oder angebracht werden, um einerseits die Emissionseigenschaften der Röhrenlampe weiter entsprechend anzupassen oder andererseits einen besonders ausgeprägten Schutz vorzusehen.

Die mindestens eine Folie besteht vorzugsweise aus einem Polymer, in das Phosphorteilchen und/oder Partikeln, die Quantum-Dots enthalten, und/oder Streupartikel eingebracht sind.

Eine derartige Folie ist einfach und günstig herzustellen. Die Quantum-Dots- oder Phosphorteilchen werden von dem Polymer geschützt. Die genaue Menge an Phosphor und/oder Quantum-Dots und/oder Streupartikeln in dem Polymer kann exakt gesteuert werden. Die Teilchen können in dem Polymer gleichmäßig verteilt sein oder können auch ungleich verteilt sein, um beispielsweise ein Gefälle entweder entlang der Länge und/oder entlang der Radialrichtung der Leuchtröhre zu erzeugen. Die Röhrenlampe kann somit unterschiedliche Emissionseigenschaften für in verschiedene Richtungen emittiertes Licht aufweisen.

Vorzugsweise wird ein transparentes Klebemittel oder Elastomer zwischen der mindestens eine Folie und der Leuchtröhre und/oder zwischen mindestens zwei Folien aufgebracht.

Die Folien können somit einfach an der Leuchtröhre befestigt werden. Außerdem kann die Anbringung mehrerer Folien einfach und rasch erfolgen. Aufgrund seiner Transparenz beeinträchtigt das Klebemittel oder Elastomer das von dem LED-Modul emittierte Licht nicht. Weiterhin werden Luftspalte zwischen den Folien oder der Folie und der Leuchtröhre vermieden, und somit nimmt die Licht- und Wärmeleistung nicht ab.

Die mindestens eine Folie ist vorzugsweise mit mehreren verschiedenen Phosphorschichten und/oder Quantum-Dot-Schichten überzogen.

Die mehreren Phosphorschichten und/oder Quantum-Dot-Schichten sind zum Schutz vorzugsweise zwischen der einen Folie und der Leuchtröhre angeordnet. Die mehreren verschiedenen Phosphorschichten und/oder Quantum-Dot-Schichten können übereinander angebracht, d.h. gestapelt werden, z.B. um das emittierte Licht der Röhrenlampe mit einem breiten, mehrere Wellenlängen enthaltenden Spektrum zu versehen. Die verschiedenen Phosphorschichten und/oder Quantum-Dot-Schichten können auch nebeneinander, entweder überlappend oder auch nicht überlappend, angeordnet werden, beispielsweise um verschiedene Bereiche der Oberfläche der Röhrenlampe mit unterschiedlichen Emissionseigenschaften auszustatten.

Die mehreren verschiedenen Phosphorschichten und/oder Quantum-Dot-Schichten weisen vorzugsweise eine erste Phosphorschicht oder erste Quantum-Dot-Schicht, die auf der Folie angeordnet ist und einen gelben und/oder grünen Phosphor bzw. gelbe oder grüne Quantum-Dots umfasst, eine zweite Phosphorschicht oder Quantum-Dot-Schicht, die auf der ersten Phosphorschicht oder erste Quantum-Dot-Schicht angeordnet ist und einen roten Phosphor bzw. rote Quantum-Dots umfasst, sowie wie wahlweise eine dritte Phosphorschicht oder dritte Quantum-Dot-Schicht auf, die auf der zweiten Phosphorschicht oder zweiten Quantum-Dot-Schicht angeordnet ist und einen weiteren Phosphor bzw. weitere Quantum-Dots umfasst.

Das LED-Modul umfasst vorzugsweise eine oder mehrere LED, die in ein blaues Wellenlängenspektrum emittieren. Die vorgenannten Phosphorschichten und/oder Quantum-Dot-Schichten, welche Licht aus dem gelben und/oder grünen Wellenlängenspektrum, dem roten Wellenlängenspektrum oder wahlweise einem weiteren Wellenlängenspektrum emittieren, können so ausgeführt sein, dass sie eine Weißlicht emittierende Röhrenlampe bereitstellen. Der rote Phosphor bzw. die Quantum-Dots kann bzw. können auch innerhalb der Leuchtröhre, z.B. auf deren Innenfläche und somit nicht auf der Folie vorgesehen sein. Alle oder einige der Phosphorschichten können dieselbe oder eine unterschiedliche Dicke aufweisen. Auch die Konzentration des Phosphormaterials und/oder der erste Quantum-Dot-Materials kann innerhalb einer Phosphorschicht und/oder der Quantum-Dot-Schicht oder auch von einer Phosphorschicht und/oder Quantum-Dot-Schicht zur anderen verändert werden. Dadurch können die Eigenschaften des von der Röhrenlampe emittierten Lichts, vorzugsweise eines Weißlichts, genau eingestellt werden.

Vorzugsweise ist die mindestens eine Folie durchscheinend oder milchig, oder die mindestens eine Folie ist mit einer durchscheinenden oder milchigen Schicht zwischen der mindestens einen Phosphorschicht und/oder Quantum-Dot-Schicht und der Folie versehen.

Somit kann die Röhrenlampe so ausgeführt sein, dass sie entweder gerichtetes Licht emittiert, da das Licht von dem LED-Modul bereits gerichtet emittiert wird, oder durch das Aufbringen der milchigen Folie oder Schicht diffuses Licht emittiert.

Die Dicke des Diffusorfilms liegt bevorzugt im Bereich von 100 bis 200 µm.

Ein Film mit dieser Dicke liefert eine gute Streuung des emittierten Lichts. Ein Film mit dieser Dicke kann gleichmäßig aufgebracht werden, um homogene Emissionseigenschaften der Röhrenlampe zu erzielen. Der Diffusorfilm kann auch aus einem vorgefertigten, biegsamen Bogen bestehen, der auf die Außenfläche der Leuchtröhre beispielsweise durch Kleben oder Anhaften aufgebracht wird. Sodann ermöglicht die bevorzugte Dicke von 100 bis 200 µm ein einfaches Biegen des Diffusorfilms zur exakten Anpassung an den Außenradius der Leuchtröhre.

Die mindestens eine lichtbildende Schicht wird vorzugsweise nur auf einen ersten Umfangsabschnitt der Außenfläche der Leuchtröhre aufgebracht und der erste Umfangsabschnitt ist vor einer Emissionsseite des LED-Moduls angeordnet.

Da das Licht aus dem LED-Modul gerichtet ist, kann zur Erzeugung der lichtbildenden Schicht erforderliches Material eingespart werden, indem es auf einer Rückseite des LED-Moduls wegfällt.

Vorzugsweise ist an einem zweiten Umfangsabschnitt der Außenfläche der Leuchtröhre eine Schleierschicht vorgesehen und der zweite Umfangsabschnitt ist vor einer Rückseite des LED-Moduls angeordnet.

Die Schleierschicht dient dazu, die Röhrenlampe an ihre Umgebung anzupassen. Die Schleierschicht kann zum Reflektieren von Licht vorgesehen sein und wirkt somit als Reflektor für das von dem LED-Modul emittierte Licht. Somit kann kein Licht von der Rückseite der Röhrenlampe emittiert werden.

Vorzugsweise umfasst mindestens eine lichtbildende Schicht ein holographisches Muster und/oder ein Strahlformungsmuster.

Mehrere lichtbildende Schichten sind vorzugsweise auf der Außenseite der Leuchtröhre über ihre Längserstreckung vorgesehen.

Die Röhrenlampe kann somit über ihre Länge mit verschiedenen Emissionseigenschaften versehen sein.

Erfindungsgemäß ist mindestens ein lichtbildendes Element zwischen der Leuchtröhre und dem LED-Modul eingesetzt.

Das lichtbildende Element sieht zusätzlich die Möglichkeit vor, die Emissionseigenschaften der Röhrenlampe entsprechend anzupassen.

Erfindungsgemäß umfasst mindestens ein lichtbildendes Element einen roten Phosphor und mindestens eine lichtbildende Schicht umfasst einen grünen und/oder gelben Phosphor.

Die Farbe und/oder Farbtemperatur des aus der Röhrenlampe emittierten Lichts, vorzugsweise eines Weißlichts, kann entsprechend angepasst werden.

Vorteilhafterweise umfasst die Röhrenlampe mindestens eine lichtbildende Schicht einen grünen und/oder gelben Phosphor umfasst und rote Quantum-Dots.

Vorteilhafterweise umfasst der grüne und/oder gelbe Phosphor Aluminate, Granate, Silikate und/oder Orthosilikate.

Vorteilhafterweise besteht mindestens eine lichtbildende Schicht aus einer Folie, die mit wenigstens einer Schicht aus einem grünen und/oder gelben Phosphor und roten Quantum-Dots bedruckt oder beschichtet ist.

Die vorliegende Erfindung ist auch auf ein Verfahren zur Herstellung einer Röhrenlampe mit den folgenden Schritten ausgerichtet: Bereitstellen einer Leuchtröhre und Einsetzen eines LED-Moduls in die sowie Befestigen desselben an der Leuchtröhre, Bereitstellen von mindestens einer lichtbildenden Schicht zum optischen und/oder spektralen Beeinflussen des von dem LED-Modul emittierten Lichts auf der Außenfläche der Leuchtröhre;Einsetzen von mindestens einem lichtbildenden Element (6) zwischen der Leuchtröhre (1) und dem LED-Modul (2, 3), wobei mindestens ein lichtbildendes Element (6) einen roten Phosphor umfasst, und wobei mindestens eine lichtbildende Schicht (4, 5) einen grünen und/oder gelben Phosphor umfasst.
Das Verfahren der vorliegenden Erfindung ermöglicht eine rasche und günstige Herstellung einer Röhrenlampe mit genau definierten Lichtemissionseigenschaften. Das Verfahren erzielt bei der Massenproduktion von Röhrenlampen einen höheren Ertrag, was zumindest auf die Tatsache zurückzuführen ist, dass während des Einsetzens des LED-Moduls in die Leuchtröhre die Gefahr einer Beschädigung der lichtbildenden Schicht auf ein Minimum reduziert ist, da die lichtbildende Schicht auf der Außenfläche der Leuchtröhre vorgesehen ist.

Der Schritt des Bereitstellens von mindestens einer lichtbildenden Schicht umfasst vorzugsweise das Beschichten oder Bestreichen der Außenfläche der Leuchtröhre mit einer Phosphorschicht und/oder einer Quantum-Dot-Schicht und/oder einem Diffusorfilm.

Vorzugsweise umfasst der Schritt des Bereitstellens von mindestens einer lichtbildenden Schicht das Umwickeln der Leuchtröhre mit einer Schrumpffolie, die mit mindestens einer Phosphorschicht und/oder einer Quantum-Dot- Schicht und/oder einem Diffusorfilm beschichtet oder bedruckt ist, sowie das Erhitzen der Schrumpffolie.

Das Verfahren der vorliegenden Erfindung erzielt dieselben Vorteile, die vorstehend für die Röhrenlampe der vorliegenden Erfindung beschrieben wurden.

Die vorliegende Erfindung wird nachfolgend im Einzelnen mit Bezug auf die beiliegenden Zeichnungen erläutert.
Figur 1 zeigt eine Röhrenlampe gemäß vorliegender Erfindung.
Figur 2 zeigt eine Leuchtröhre einer Röhrenlampe gemäß vorliegender Erfindung.
Figur 3 zeigt eine Leuchtröhre einer Röhrenlampe gemäß vorliegender Erfindung.
Figur 4 zeigt eine Leuchtröhre einer Röhrenlampe bzw. deren Herstellung gemäß vorliegender Erfindung.
Figur 5 zeigt eine Leuchtröhre einer Röhrenlampe gemäß vorliegender Erfindung.
Figur 6 zeigt eine Leuchtröhre einer Röhrenlampe gemäß vorliegender Erfindung.
Figur 7 zeigt eine Leuchtröhre einer Röhrenlampe gemäß vorliegender Erfindung.

Fig. 1 zeigt eine Röhrenlampe gemäß vorliegender Erfindung. Die Röhrenlampe umfasst eine Leuchtröhre 1, vorzugsweise eine Glasröhre, in die ein LED-Modul 2, 3 eingesetzt ist. Das LED-Modul 2, 3 ist vorzugsweise in der Leuchtröhre 1 angebracht. Das LED-Modul 2, 3 weist bevorzugt eine Wärmesenke 2 auf, die sich vorzugsweise über die gesamte Länge der Leuchtröhre 1 erstreckt und vorzugsweise aus einem Kunststoffträger gebildet wird. Auf der Wärmesenke 2 ist mindestens eine LED angebracht, vorzugsweise ein aus mehreren LEDs bestehender LED-Strang 3.

Die Wärmesenke 2 kann zur Montage in die Leuchtröhre 1 eingesetzt werden und kann innerhalb der Leuchtröhre 1 beispielsweise durch aus der Wärmesenke 2 vorstehende, biegsame Teile 2a an ihrem Platz gehalten werden. Die biegsamen Teile 2a können vor dem Einsetzen des LED-Moduls 2, 3 in die Leuchtröhre 1 vorgespannt werden, so dass sie gegen die Innenfläche der Leuchtröhre 1 drücken, wenn sich das LED-Modul 2, 3 in der Leuchtröhre 1 befindet. Somit ist eine stabile Position der Wärmesenke 2 gegeben, ohne dass das LED-Modul 2, 3 angeklebt oder angeschraubt werden muss. Allerdings kann das LED-Modul 2, 3 auch an die Leuchtröhre 1 geklebt oder geschraubt werden. Die Wärmesenke 2 kann an jedem ihrer beiden Enden Anschlüsse 2b aufweisen, die dazu geeignet sind, die Röhrenlampe elektrisch und mechanisch mit einer Fassung zu verbinden. Eine elektrische Verdrahtung für die LED des LED-Strangs 3 kann sich in oder auf der Wärmesenke 2 befinden. Die Leuchtröhre 1 kann weiterhin durch mindestens eine, vorzugsweise zwei Endkappen auf ihren beiden Enden verschlossen werden, um die Wärmesenke 2 in ihrer Stellung zu halten.

Figur 2 zeigt insbesondere, wie die Leuchtröhre 1 der Röhrenlampe ausgelegt sein kann. Insbesondere ist die Außenfläche der Leuchtröhre 1 mit mindestens einer lichtbildenden Schicht 4, 5 zur optischen und/oder spektralen Beeinflussung des von dem LED-Modul 2, 3 emittierten Lichts versehen. Die lichtbildende Schicht 4, 5 ist beispielsweise eine lichtbildende Schicht wie eine Phosphor- und/oder Quantum-Dot- und/oder Streubeschichtung, ein Phosphor- und/oder Quantum-Dot- und/oder Streuanstrich, ein Phosphor und/oder Quantum-Dot-Film, ein Diffusorfilm oder-bogen, oder eine beschichtete und/oder bedruckte Folie und/oder eine Schicht mit beliebigen anderen optischen Mitteln 9.

Es können mehrere lichtbildende Schichten 4, 5 verwendet werden. In Fig. 2 sind zwei lichtbildende Schichten 4 und 5 dargestellt. Die lichtbildenden Schichten 4 und 5 in Fig. 2 sind nebeneinander angeordnet und sind teilweise überlappend. Allerdings müssen sich die lichtbildenden Schichten 4 und 5 nicht überlappen, sondern können auch nur nebeneinander liegen, entweder entlang der Länge der Leuchtröhre 1 oder entlang des radialen Umfangs der Leuchtröhre 1. Die lichtbildenden Schichten 4 und 5 können auch übereinander vorgesehen, d.h. aufeinander gestapelt sein.

Beispielsweise kann zur Streuung des von dem LED-Modul 2, 3 emittierten Lichts mindestens eine lichtbildende Schicht 4, 5 als ein lichtformender Diffusorfilm ausgeführt sein. Ein derartiger Film ist vorzugsweise 50 bis 300 µm, weiter bevorzugt 100 bis 200 µm dick. Der Diffusorfilm kann ein Film sein, der direkt auf die Außenfläche der Leuchtröhre 1 beschichtet oder aufgestrichen ist. Der Diffusorfilm umfasst vorzugsweise Streupartikel. Der Diffusorfilm kann auch als ein separater Diffusorfilm ausgebildet oder auch auf einem Bogen oder einer Folie vorgesehen sein, der/die mit einer Diffusorschicht vorbedruckt oder vorbeschichtet ist. Ein solcher dünner Diffusorfilm kann problemlos an den Radius der Leuchtröhre 1 angepasst werden und kann somit einfach an der Leuchtröhre 1 befestigt, z.B. mit transparentem Gießharz angeklebt werden. Der Diffusorfilm kann auch in die Leuchtröhre 1 eingesetzt werden. Außerdem kann der Diffusorfilm um die Leuchtröhre 1 gewickelt werden und so als Schutzschild bei einem möglichen Stromschlag im Falle eines Bruchs und als mechanischer Schutz wirken. Die lichtbildende Schicht 4,5 kann aber auch als Film wie gerade beschrieben ausgeführt sein, aber statt des Diffusors mit beliebigen anderen optischen Mitteln 9 oder Kombinationen versehen sein.

Zur optischen und/oder spektralen Beeinflussung des von dem LED-Modul 2, 3 emittierten Lichts kann mindestens eine lichtbildende Schicht 4, 5 als Folie, bevorzugt als Schrumpffolie oder hohlzylindrische Folie 8a ausgebildet sein, die um die Leuchtröhre 1, wahlweise um die Leuchtröhre 1 und eine weitere lichtbildende Schicht 4, 5 wie einen Diffusorfilm herum gewickelt oder angebracht wird. Eine derartige Folie kann beispielsweise aus Polymeren wie PC, PMMA, PET, vernetztem Polyethylen oder dergleichen bestehen. Die Folie kann mit mindestens einer Phosphor- und/oder Quantum-Dot-Schicht vorbedruckt oder vorbeschichtet sein, um das Wellenlängenspektrum des emittierten Lichts und/oder eines Diffusorfilms oder einer Schicht zum Zerstreuen des emittierten Lichts zu beeinflussen. Die Folie kann zunächst lose um die Leuchtröhre 1 gewickelt werden und kann danach einfach durch Aufbringen von Wärme genau an den Durchmesser der Leuchtröhre 1 angepasst werden. Die vorbedruckte oder vorbeschichtete Phosphor- und/oder Quantum-Dot-Schicht und/oder der Diffusorfilm ist vorzugsweise zwischen dem Polymermaterial der Folie und der Leuchtröhre 1 angeordnet, wenn die Folie um die Leuchtröhre 1 gewickelt wird. Alternativ oder zusätzlich können Phosphorteilchen und/oder Teilchen die Quantum-Dots enthalten und/oder Quantum-Dots und/oder Streupartikel in das Polymer der Folie eingebracht werden.

Fig. 2 zeigt, wie eine lichtbildende Schicht 5 in Form einer Folie um eine Leuchtröhre 1 gewickelt oder angebracht werden kann, wobei die Leuchtröhre 1 zusätzlich mit einer weiteren lichtbildenden Schicht 4 wie einem Diffusorfilm oder einer Phosphor- und/oder Quantum-Dot-Schicht beschichtet oder bestrichen ist. Die lichtbildende Schicht 5 kann auch aus mehreren Folien bestehen, die um die Leuchtröhre 1 und/oder eine beschichtete oder bestrichene lichtbildende Schicht 4 gewickelt werden. Ein transparenter Klebstoff oder Elastomer kann zwischen jeder oder einigen der Folien und/oder zwischen der innersten Folie und der Leuchtröhre 1 und/oder der beschichteten oder bestrichenen lichtbildenden Schicht 4 aufgebracht werden, um Luftspalte zu vermeiden. Luftspalte würden die Licht- und Wärmeleistung der Röhrenlampe verringern. Vorzugsweise ist die äußerste lichtbildende Schicht 4, 5 auf der Oberfläche der Leuchtröhre 1 eine Folie, die alle inneren lichtbildenden Schichten 4, 5 schützt.

Ein Phosphor- und/oder Quantum-Dot-Material kann auf der mindestens einen Folie vorgedruckt oder vorbeschichtet sein und weist vorzugsweise mehrere Phosphor- und/oder Quantum-Dot-Schichten auf. Die mehreren Phosphor- und/oder Quantum-Dot-Schichten sind vorzugsweise in der Reihenfolge einer gelben/grünen Phosphor- und/oder Quantum-Dot-Schicht direkt auf der Folie und einer roten Phosphor- und/oder Quantum-Dot-Schicht auf der gelben/grünen Phosphor- und/oder Quantum-Dot-Schicht angeordnet. Wahlweise ist eine weitere Phosphor- und/oder Quantum-Dot-Schicht auf der roten Phosphor- und/oder Quantum-Dot-Schicht vorgesehen. Die weitere Phosphor- und/oder Quantum-Dot-Schicht kann auch innerhalb der Leuchtröhre 1 vorgesehen sein. Auch die rote Phosphor- und/oder Quantum-Dot-Schicht kann auf der Innenfläche der Leuchtröhre vorgesehen sein, so dass die Folie nur mit der gelben/grünen Phosphor- und/oder Quantum-Dot-Schicht versehen ist.

Insbesondere kann die Leuchtröhre 1 der vorliegenden Erfindung eine oder mehrere auf die Leuchtröhre 1 aufgebrachte lichtbildende Schichten 4 aufweisen, oder eine oder mehrere um die Leuchtröhre 1 herum gewickelte Folien 5 aufweisen. Beispielweise sind auf der Leuchtstoffröhre 1 eine gelbe/grüne Phosphorschicht und eine rote Quantum-Dot-Schicht aufgebracht. Die gelbe/grüne Phosphorschicht kann als geeignete Leuchtstoffe beispielweise gelb und/oder grün abstrahlende Aluminate, Granate, Silikate und/oder Orthosilikate enthalten. Die rote Quantum-Dot-Schicht kann beispielweise einen oder mehrere rot abstrahlende Quantum-Dots enthalten. Solche rote Quantum-Dots können zum Beispiel auf CdS, CdSe, ZnS, ZnSE, CdTe, InP, ZnO, CuIns und deren mit Mn Ionen dotierten Modifikationen als Quantum-Dot-Material basieren oder bestehen, d.h. zum Beispiel auf Mn:ZnO, Mn:ZnSe und so weiter. Auch sogenannte Kernschalen-Kombinationen (engl. "core-shell combinations") der obigen Quantum-Dot-Materialien, wie zum Beispiel InP/ZnS oder CdSe/ZnSe, sind möglich.

Die gelbe/grüne Phosphorschicht und die rote Quantum-Dot-Schicht können in einer lichtbildenden Schicht 4 zusammengefasst sein. Ebenso ist es möglich, eine Folie 5 mit einer solchen gelben/grünen Phosphorschicht um die Leuchtröhre 1 zu wickeln und eine weitere Folie 5 mit einer solchen roten Quantum-Dot-Schicht um die Leuchtröhre 1 zu wickeln. Es ist natürlich auch möglich eine einzige Folie 5 mit der gelben/grünen Phosphorschicht sowie der roten Quantum-Dot-Schicht zu beschichten oder vorzudrucken und diese Folie 5 um die Leuchtröhre 1 zu wickeln.

Figur 2 zeigt, dass die erste lichtbildende Schicht 4 auf die gesamte Außenfläche der Leuchtröhre 1 aufgebracht ist. In anderen Worten ist die lichtbildende Schicht 4 vollständig über den Umfang der Leuchtröhre 1 aufgebracht. Wie vorstehend beschrieben, kann die lichtbildende Schicht 4 auch aus einer externen Phosphor- und/oder Quantum-Dot-Schicht oder einem Diffusorfilm bestehen, sie kann aber auch mindestens eine Mikrolinse, mindestens ein Raster, ein oder mehrere Mikroprismen, eine oder mehrere Fresnel-Optiken oder eine oder mehrere holographische Diffusoroptiken umfassen. Um die lichtbildende Schicht 4 herum ist in Figur 2 die lichtbildende Schicht 5 vorzugsweise als Schrumpffolie zum Schutz vorgesehen. Die Folie kann, wie vorstehend genannt, z.B. vorbedruckte oder vorbeschichtete Phosphor- und/oder Quantum-Dot- und/oder Diffusorschichten enthalten.

Aus Figur 3 ist ersichtlich, dass die lichtbildende Schicht 4 auch nur um einen Teil, vorzugsweise eine Hälfte 1a, der Leuchtröhre herum vorgesehen sein kann. Diese eine Hälfte ist vorzugsweise eine Hälfte 1a bezüglich des Umfangs der Leuchtröhre 1. Vorzugsweise ist ein Teil der Leuchtröhre 1, der in der Emissionsrichtung des LED-Moduls 2 angeordnet ist, mit der lichtbildenden Schicht 4 versehen. Die andere Hälfte 1b der Leuchtröhre 1 kann frei oder transparent bleiben oder kann mit einer anderen lichtbildenden Schicht 4, 5 versehen werden. Diese hintere Hälfte 1b der Leuchtröhre 1 kann auch mit einer weißen Folie zur Abdeckung der Wärmesenke 2 oder einem anderen Schleierelement bedeckt werden.

Fig. 4 zeigt die Leuchtröhre 1 bzw. deren Herstellung gemäß vorliegender Erfindung. In die Leuchtröhre 1, vorzugsweise Glasröhre, ist ein LED-Modul 2, 3 wie in Fig. 1 beschrieben einsetzbar. Bezüglich des LED-Moduls 2, 3 wird die Beschreibung zu Fig. 1 verwiesen. Fig. 4 zeigt wie eine Leuchtröhre 1 hergestellt wird. Auf einer Leuchtröhre 1, befinden sich optische Mittel wie beispielsweise in den Ausführungsbeispielen zu den Fig. 2, 3, 4, 6 und 7 beschrieben. Als optische Mittel 9 sind lichtformende Mittel 9a und spektralverändernde Mittel 9b möglich. Um die optischen Mittel 9 herum ist eine Schrumpffolie oder hohlzylinderformige Folie 8a angebracht, die unter Einwirkung von Wärme irreversibel schrumpft. Die Anordnung bestehend aus der Leuchtröhre 1, den optischen Mitteln 9 und der Schrumpffolie oder hohlzylindrischen Folie 8a wird nun erwärmt durch eine vorzugsweise künstliche, externe Wärmequelle 7, beispielsweise Ofen oder Heizspirale. Hierdurch schrumpft die Schrumpffolie oder hohlzylindrischen Folie 8b auf die Leuchtröhre 1. Vorteilhaft ist es, wenn die Leuchtröhre 1 langsam vom einen Ende der Leuchtröhre 1 bis zum anderen Ende der Leuchtröhre 1 an der Wärmequelle 7 in Richtung 6 vorbeibewegt wird. Alternativ kann auch die Wärmequelle 7 in Richtung 6 langsam an der Anordnung entlang bewegt werden. Im Gegensatz zu einer gleichmäßigen Erwärmung z. B. in einem konventionellen Ofen über die volle Länge der Leuchtröhre 1 hat dies den Vorteil, dass eine Faltenbildung der aufgeschrumpften Folie 8b vermieden wird.

Besonders vorteilhaft ist, wenn die Wärmequelle 7 ringförmig ist und die Leuchtröhre 1 durch das Zentrum des Rings in Richtung 6 der Vertikalen des Rings bewegt wird bzw. die Wärmequelle 7 in dieser Richtung 6 bewegt wird, so dass die Erwärmung der Folie 7 radialsymmetrisch geschieht.

Fig. 5 zeigt ein weiteres Ausführungsbeispiel einer Leuchtröhre 1, insbesondere Glasröhre. Eine Leuchtröhre 1, vorzugsweise Glasröhre, mit vorzugsweise hohlzylindrischer Form bildet den Kern der Lampe. Vorzugsweise ist die Außenbeschichtung der Leuchtröhre 1 ist an einem und anderen Halbzylindern 1a, 1b der Leuchtröhre 1 unterschiedlich. Am einen Halbzylinder 1a der Leuchtröhre 1 sind außenseitig ein oder mehrere optische Mittel 9 vorgesehen. Die optischen Mittel 9 können spektral-verändernde Mittel 9b enthalten, die z.B. aus einer Beschichtung, einer zusätzlichen Folie, einem Phosphor, einer Schicht oder Folie, die Quantum-Dots enthält, und/oder strahlformende Mittel 9a enthalten, wie z.B. einem Diffusor, Prismen, Mikrospiegel, Mikrolinsen oder Ähnliches. Es ist von Vorteil, wenn der andere Halbzylinder 1b außenseitig mit einer Camouflage 12 versehen ist. Dies kann beispielsweise mit einer Beschichtung oder einer zusätzlichen Folie realisiert werden. Alternativ zu der Camouflage 12 kann auch eine Bemalung, ein Muster oder einen Firmenlogo oder Ähnliches vorgesehen sein.

Um die beiden gerade beschriebenen Halbzylinder 1a, 1b herum befindet sich eine Schrumpffolie oder hohlzylindrischen Folie 8a, die unter Einwirkung von Wärme schrumpft, die vorzugsweise mit dem Verfahren, welches in den Ausführungen zu Fig. 4 beschrieben wurde, auf die Halbzylinder 1 a, 1b aufgeschrumpft wurde.

Fig. 6 zeigt die strahlformenden optischen Mittel 9a, welche bereits in den Ausführungen zu Figur 5 beschrieben wurden näher. Grundbaustein ist wiederum eine Leuchtröhre 1. In die Leuchtröhre 1, vorzugsweise Glasröhre, ist ein LED-Modul 2, 3 wie in Fig. 1 beschrieben, einsetzbar. Bezüglich des LED-Moduls 2, 3 wird auf die Beschreibung von Fig. 1 verwiesen.

Die strahlformenden optischen Mittel 9a befinden sich außenseitig auf der Leuchtröhre 1. Es gibt Ausführungsformen, bei denen sich nur auf einem Teil der Leuchtröhre 1 strahlformende optische Mittel 9a befinden. Aber auch auf der ganzen Leuchtröhre 1 können sich strahlformende optische Mittel 9a befinden. Es können auch unterschiedliche strahlformende optische Mittel 9a auf unterschiedlichen Teilen der Leuchtröhre 1 angeordnet sein. Die unterschiedlichen Teile mit unterschiedlichen strahlformenden optischen Mitteln 9a können sich auch überlappen. Die strahlformenden optischen Mittel 9a umfassen, strahlformende Muster. Richtprägende Muster (engl. Emboss) 11 kommen in Frage, die beispielsweise in Richtung der Achse, der Leuchtröhre 1 verlaufen oder alternativ zirkulär um die Leuchtröhre 1 herum. Auch werden Strukturen verwendet, die aus Mikrolinsen, Mikroprismen, holographische Muster oder Fresneloptiken oder Fresnelmuster, Streuscheiben, Dämpfscheiben oder Kombinationen aus den genannten Optiken bestehen. Um die gerade beschriebene Anordnung herum befindet sich vorteilhafterweise eine hohlzylinderförmige Folie 7 aufbringbar nach dem Verfahren, welches in den Ausführungen zu Fig. 4 beschrieben wurde.

Die strahlformenden Mittel 9a können beispielsweise mit einer Folie, die die Mittel enthält, aufgebracht werden oder alternativ aufgeklebt oder anderweitig mechanisch befestigt werden. Speziell im Fall von Diffusorelementen können diese auch durch Sputtern, Chemical Vapour Reaction, Bedampfen, Bedrucken, z.B. durch Ink-Jet, Nadeldosieren, oder ähnlichen Verfahren angebracht werden.

Fig. 7 lehrt Strukturen, wie das Spektrum des von der Röhrenlampe abgestrahlten Lichts mit spektral-verändernden optischen Mitteln 9b verändert werden kann. Grundbaustein ist wiederum eine Leuchtröhre 1. In die Leuchtröhre 1, vorzugsweise Glasröhre, ist ein LED-Modul 2, 3 wie in Fig. 1 dargestellt, einsetzbar. Bezüglich des LED-Moduls 2, 3 wird auf die Beschreibung von Fig. 1 verwiesen.

Die spektral-verändernden optischen Mittel befinden sich außenseitig auf der Leuchtröhre 1. Es gibt Ausführungsformen, bei denen nur auf einem Teil der Leuchtröhre 1 sich spektral-verändernde optische Mittel 9b befinden. Aber auch auf der ganzen Leuchtröhre 1 können sich spektral-verändernde optische Mittel 9b befinden. Es können auch unterschiedliche spektral-verändernde optische Mittel 9b auf unterschiedlichen Teilen der Leuchtröhre 1 angeordnet sein. Die unterschiedlichen Teile mit unterschiedlichen spektral-verändernden optischen Mittel 9b können sich auch überlappen.

Die spektral-verändernden optischen Mittel 9b enthalten Phosphor und/oder Quantum-Dots. Es können unterschiedliche Schichten 10a, 10b, 10c mit unterschiedlichen Phosphoren und/oder Quantum-Dots übereinander angeordnet sein.
Beispielsweise kann die unterste Schicht 10a rote, orangene, gelbe, grüne, blaue, violette, oder rot-orangene, gelb-grüne, oder blau-grüne Phosphore oder Quantum-Dots enthalten.

Darüber kann eine weitere Schicht 10b angeordnet sein, die rote, orangene, gelbe, grüne, blaue, violette, rot-orangene, gelb-grüne, und/oder blau-grüne Phosphore und/oder Quantum-Dots enthalten.
Darüber kann nochmals eine weitere Schicht 10c angeordnet sein, die rote, orangene, gelbe, grüne, blaue, violette, rot-orangene, gelb-grüne und/oder blau-grüne Phosphore und/oder Quantum-Dots enthält.

Vorzugsweise enthält die unterste Schicht 10a einen rot-orangenen Phosphor und/oder Quantum-Dots, die mittlere Schicht 10b einen gelb-grünen Phosphor und/oder Quantum-Dots und die oberste Schicht 10e einen blau-grünen Phosphor und/oder Quantum-Dots,

Um die gerade beschriebene Anordnung herum befindet sich vorteilhafterweise eine hohlzylinderförmige Folie 8b, aufbringbar nach dem Verfahren, welches in den Ausführungen zu Fig. 4 beschrieben wurde.

Ebenso kann eine Struktur aus lichtstrahlformenden Mitteln wie in den Ausführungen zu Fig. 6 beschrieben mit einer Struktur, die das Lichtspektrum verändert wie in Fig. 7 beschrieben kombiniert werden. Es sind Anordnungen möglich, in denen die unterste Schicht aus strahlformenden optischen Mitteln 9a besteht und die oberen Schichten spektral-verändernde optische Mittel 9b enthalten. Es sind aber auch Anordnungen möglich, in denen die obere Schicht aus strahlformenden optischen Mitteln 9a besteht oder enthält und mindestens eine untere Schicht oder die unteren Schichten spektralverändernde optische Mittel 9b enthalten. Dies hat den Vorteil, dass auch der Lichtstrahlverlauf des spektral-konvertierten bzw. spektral-veränderten Lichts durch die strahlformenden optischen Mittel 9a beeinflusst werden kann.

Zusammenfassend stellt die vorliegende Erfindung eine Leuchtröhre 1 einer LED-Röhrenlampe mit mindestens einer externen lichtbildenden Schicht 4, 5 bereit. Anders ausgedrückt, ist mindestens eine lichtbildende Schicht 4, 5, 9 auf einer Außenfläche der Leuchtröhre 1 vorgesehen. Die mindestens eine lichtbildende Schicht kann aus einer Phosphorbeschichtung, einem Phosphoranstrich und/oder einer Quantum-Dot-Beschichtung, einem Quantum-Dot-Anstrich und/oder Diffusorfilm und/oder anderen strahlformenden optischen Mitteln 9a bestehen, oder kann mindestens eine Folie darstellen, die mit mindestens einer Phosphorschicht und/oder einer Quantum-Dot-Schicht und/oder einem Diffusorfilm und/oder anderen strahlformenden optischen Mitteln 9a beschichtet oder bedruckt ist. Durch Bereitstellen der mindestens einen lichtbildenden Schicht 4, 5, 9 auf der Außenfläche der Leuchtröhre 1, kann die Lichtverteilung der Röhrenlampe verbessert werden. Außerdem kann eine mechanisch stabilere Röhrenlampe erzielt werden, da sie gegen Verkratzen der und Stöße gegen die lichtbildenden Schichten und die Leuchtröhre geschützt werden kann. Die vorliegende Erfindung verbessert somit eine aus dem Stand der Technik bekannte Röhrenlampe, insbesondere LED-Röhrenlampe.

Die einzelnen, unterschiedlichen Ausführungsbeispiele sind miteinander kombinierbar.

## Patentansprüche

1. Röhrenlampe mit
einer Leuchtröhre (1),
einem in der Leuchtröhre (1) angebrachten LED-Modul (2, 3),
mindestens einer auf der Außenfläche der Leuchtröhre (1) vorgesehenen lichtbildenden Schicht (4, 5) zur optischen und/oder spektralen Beeinflussung des von dem LED-Modul (2, 3) emittierten Lichts, und
mindestens einem lichtbildenden Element (6), das zwischen der Leuchtröhre (1) und dem LED-Modul (2, 3) eingesetzt ist,
wobei mindestens ein lichtbildendes Element (6) einen roten Phosphor umfasst, und wobei mindestens eine lichtbildende Schicht (4, 5) einen grünen und/oder gelben Phosphor umfasst.

2. Röhrenlampe gemäß Anspruch 1, wobei
mindestens eine lichtbildende Schicht (4) aus einer Phosphorbeschichtung oder einem Phosphoranstrich und/oder einem Diffusorfilm besteht, die/der auf der Außenfläche der Leuchtröhre (1) angeordnet ist.

3. Röhrenlampe gemäß Anspruch 1 oder 2, wobei
mindestens eine lichtbildende Schicht (5) aus einer Folie besteht, die mit mindestens einer Phosphorschicht und/oder einem Diffusorfilm beschichtet oder bedruckt ist.

4. Röhrenlampe gemäß Anspruch 3, wobei
die mindestens eine Folie (5) eine Schrumpffolie ist, die um die Leuchtröhre (1) herum gewickelt wird.

5. Röhrenlampe gemäß Anspruch 3 oder 4, wobei
die mindestens eine Folie (5) aus einem Polymer besteht, in das Phosphorteilchen und/oder Streupartikel eingebracht sind.

6. Röhrenlampe gemäß einem der Ansprüche 3 bis 5, wobei
ein transparenter Klebstoff oder Elastomer zwischen der mindestens einen Folie (5) und der Leuchtröhre (1) und/oder zwischen mindestens zwei Folien (5) aufgebracht wird.

7. Röhrenlampe gemäß einem der Ansprüche 3 bis 6, wobei
die mindestens eine Folie (5) mit mehreren verschiedenen Phosphorschichten überzogen ist.

8. Röhrenlampe gemäß Anspruch 7, wobei
die mehreren verschiedenen Phosphorschichten eine erste Phosphorschicht, die auf der Folie (5) angeordnet ist und einen gelben und/oder grünen Phosphor umfasst, eine zweite Phosphorschicht, die auf der ersten Phosphorschicht angeordnet ist und einen roten Phosphor umfasst, und wahlweise eine dritte Phosphorschicht aufweisen, die auf der zweiten Phosphorschicht angeordnet ist und einen weiteren Phosphor umfasst.

9. Röhrenlampe gemäß einem der Ansprüche 3 bis 8, wobei
die mindestens eine Folie (5) durchscheinend oder milchig ist, oder
die mindestens eine Folie (5) mit einer durchscheinenden oder milchigen Schicht zwischen der mindestens einen Phosphorschicht und der Folie (5) versehen ist.

10. Röhrenlampe gemäß einem der Ansprüche 2 bis 9, wobei
eine Dicke des Diffusorfilms im Bereich von 100 bis 200 µm liegt.

11. Röhrenlampe gemäß einem der Ansprüche 1 bis 10, wobei
die mindestens eine lichtbildende Schicht (4, 5) nur auf einem ersten Umfangsabschnitt (1a) der Außenfläche der Leuchtröhre (1) vorgesehen ist, und
der erste Umfangsabschnitt (1a) vor einer Emissionsseite des LED-Moduls (2, 3) angeordnet ist.

12. Röhrenlampe gemäß Anspruch 11, wobei
eine Schleierschicht auf einem zweiten Umfangsabschnitt (1b) der Außenfläche der Leuchtröhre (1) vorgesehen ist, und
der zweite Umfangsabschnitt (1b) vor einer Rückseite des LED-Moduls (2, 3) angeordnet ist.

13. Röhrenlampe gemäß einem der Ansprüche 1 bis 12, wobei
mindestens eine lichtbildende Schicht (4, 5) ein holographisches Muster und/oder ein Strahlformungsmuster aufweist.

14. Röhrenlampe gemäß Anspruche 13, wobei eine
obere Schicht strahlformende optische Mittel (9a) enthält und mindestens eine untere Schicht spektral-verändernde optische Mittel (9b) enthält.

15. Röhrenlampe gemäß einem der Ansprüche 1 bis 14, wobei
mehrere lichtbildende Schichten (4, 5) auf der Außenfläche der Leuchtröhre (1) über ihre Längserstreckung vorgesehen sind.

16. Röhrenlampe gemäß Anspruch 1, wobei
mindestens ein lichtbildendes Element (6) rote Quantum-Dots umfasst, und mindestens eine lichtbildende Schicht (4, 5) grüne und/oder gelbe Quantum-Dots umfasst.

17. Röhrenlampe gemäß Anspruch 1, wobei
mindestens eine lichtbildende Schicht (4, 5) einen grünen und/oder gelben Phosphor umfasst und rote Quantum-Dots umfasst.

18. Röhrenlampe gemäß Anspruch 17, wobei
der grüne und/oder gelbe Phosphor Aluminate, Granate, Silikate und/oder Orthosilikate umfasst.

19. Röhrenlampe gemäß einem der Ansprüche 17 oder 18, wobei
mindestens eine lichtbildende Schicht (5) aus einer Folie besteht, die mit wenigstens einer Schicht aus einem grünen und/oder gelben Phosphor und roten Quantum-Dots bedruckt oder beschichtet ist.

20. Verfahren zur Herstellung einer Röhrenlampe mit den folgenden Schritten:
Bereitstellen einer Leuchtröhre (1),
Einsetzen eines LED-Moduls (2, 3) in die und Befestigen desselben an der Leuchtröhre (1),
Bereitstellen von mindestens einer lichtbildenden Schicht (4, 5) zur optischen und/oder spektralen Beeinflussung des von dem LED-Modul (2, 3) emittierten Lichts auf der Außenfläche der Leuchtröhre (1)
Einsetzen von mindestens einem lichtbildenden Element (6) zwischen der Leuchtröhre (1) und dem LED-Modul (2, 3),
wobei mindestens ein lichtbildendes Element (6) einen roten Phosphor umfasst, und
wobei mindestens eine lichtbildende Schicht (4, 5) einen grünen und/oder gelben Phosphor umfasst.

21. Verfahren gemäß Anspruch 20, wobei der Schritt des Bereitstellens von mindestens einer lichtbildenden Schicht (4, 5)
das Beschichten oder Bestreichen der Außenfläche der Leuchtröhre (1) mit einer Phosphorschicht und/oder einem Diffusorfilm umfasst.

22. Verfahren gemäß Anspruch 20 oder 21, wobei der Schritt des Bereitstellens von mindestens einer lichtbildenden Schicht (4, 5)
das Umwickeln der Leuchtröhre (1) mit einer Schrumpffolie oder das Anbringen einer hohlzylindrischen Folie 7, die mit mindestens einer Phosphorschicht und/oder einem Diffusorfilm beschichtet oder bedruckt ist, sowie
das Erhitzen der Schrumpffolie oder hohlzylindrischen Folie 7 umfasst.

23. Verfahren gemäß Anspruch 22, wobei das Erhitzen durchgeführt wird,
indem die Leuchtröhre (1) vom einen Ende der Leuchtröhre (1) bis zum anderen Ende der Leuchtröhre (1) an einer Wärmequelle (7) vorbeibewegt wird. oder dass die Wärmequelle (7) an der Leuchtröhre (1) entlang bewegt wird.

24. Verfahren gemäß Anspruch 23, wobei die Wärmequelle (7) ringförmig ist und die Leuchtröhre durch das Zentrum des Rings in Richtung der Vertikalen des Rings (6) bewegt wird bzw. die Wärmequelle (7) in dieser Richtung bewegt wird, so dass die Erwärmung der Folie radialsymmetrisch geschieht.

## Claims

1. Fluorescent lamp with
a fluorescent tube (1),
an LED module (2, 3) mounted in the fluorescent tube (1),
at least one light-generating layer (4, 5) provided on the outer surface of the fluorescent tube (1) for the optical and/or spectral influencing of the light emitted by LED module (2, 3), and
at least one light-generating element (6) located between the fluorescent tube (1) and the LED module (2, 3),
wherein at least one light-generating element (6) comprises a red phosphor, and
wherein at least one light-generating layer (4, 5) comprises a green and/or yellow phosphor.

2. Fluorescent lamp according to claim 1, wherein
at least one light-generating layer (4) consists of a phosphor or a phosphor coating and/or a diffuser film arranged on the outer surface of the fluorescent tube (1).

3. Fluorescent lamp according to claim 1 or 2, wherein
at least one light-generating layer (5) consists of a foil which is coated or printed with at least one phosphor layer and/or a diffuser film.

4. Fluorescent lamp according to claim 3, wherein
the at least one foil (5) is a shrink foil which is wound around the fluorescent tube (1).

5. Fluorescent lamp according to claim 3 or 4, wherein
the at least one foil (5) consists of a polymer, into which the phosphor and/or scattering particles are introduced.

6. Fluorescent lamp according to one of claims 3 to 5, wherein
a transparent adhesive or elastomer is applied between the at least one foil (5) and the fluorescent tube (1) and/or between at least two foils (5).

7. Fluorescent lamp according to one of the claims 3 to 6, wherein
the at least one foil (5) is coated with several different phosphor layers.

8. Fluorescent lamp according to claim 7, wherein
the several different phosphor layers comprise a first phosphor layer that is arranged on the foil (5) and comprises a yellow and/or green phosphor, a second phosphor layer that is arranged on the first phosphor layer and comprises a red phosphor, and, optionally, a third phosphor layer which is arranged on the second phosphor layer and comprises a further phosphor.

9. Fluorescent lamp according to one of the claims 3 to 8, wherein
the at least one foil (5) is translucent or milky, or
the at least one foil (5) is provided with a translucent or milky layer between the at least one phosphor layer and the foil (5).

10. Fluorescent lamp according to one of the claims 2 to 9, wherein
a thickness of the diffuser film is in the range of 100 to 200 µm.

11. Fluorescent lamp according to one of the claims 1 to 10, wherein
the at least one light-generating layer (4, 5) is only provided on a first circumferential section (1a) of the outer surface of the fluorescent tube (1), and
the first circumferential section (1a) is arranged in front of an emitting side of the LED module (2, 3).

12. Fluorescent lamp according to claim 11, wherein
a hazy layer is provided on a second circumferential section (1b) of the outer surface of the fluorescent tube (1), and
the second circumferential section (1b) is arranged in front of a rear side of the LED module (2, 3).

13. Fluorescent lamp according to one of the claims 1 to 12, wherein
at least one light-generating layer (4, 5) comprises a holographic pattern and/or a beam-shaping pattern.

14. Fluorescent lamp according to claims 13, wherein
an upper layer contains beam-shaping optical means (9a), and wherein at least a lower layer contains spectrally-modifying optical means (9b).

15. Fluorescent lamp according to one of the claims 1 to 14, wherein
a plurality of light-forming layers (4, 5) are provided on the outer surface of the fluorescent tube (1) in its longitudinal direction.

16. Fluorescent lamp according to claim 1, wherein
at least one light-forming element (6) comprises red quantum dots, and
at least one light-generating layer (4, 5) comprises green and/or yellow quantum dots.

17. Fluorescent lamp according to claim 1, wherein
at least one light-generating layer (4, 5) comprises a green and/or yellow phosphor and red quantum dots.

18. Fluorescent lamp according to claim 17, wherein
the green and or yellow phosphor comprises aluminates, garnets, silicates and/or orthosilicates.

19. Fluorescent lamp according to one of the claims 17 or 18, wherein
at least one light-generating layer (5) consists of a foil which is printed or coated with at least one layer of a green and/or yellow phosphor and red quantum dots.

20. Method for manufacturing a fluorescent lamp comprising the following steps:
provision of a fluorescent tube (1),
insertion of an LED module (2, 3) in the fluorescent tube (1) and fastening thereto,
provision of at least one light-generating layer (4, 5) on the outer surface of the fluorescent tube (1) for the optical and/or spectral influencing of the light emitted by the LED module (2, 3)
insertion of at least one light-shaping element (6) between the fluorescent tube (1) and the LED module (2, 3)
wherein at least one light-shaping element (6) comprises a red phosphor, and wherein at least one light-generating layer (4, 5) comprises a green and/or yellow phosphor.

21. Method according to claim 20, wherein the step of providing at least one light-generating layer (4, 5)
comprises coating or printing the outer surface of the fluorescent tube (1) with a phosphor layer and/or a diffuser film.

22. Method according to claim 20 or 21, wherein the step of providing at least one light-generating layer (4, 5) comprises
wrapping the fluorescent tube (1) in a shrink film or applying a hollow cylindrical film 7, which is coated or printed with at least one phosphor layer and/or a diffuser film, as well as
heating the shrink film or hollow cylindrical film 7.

23. Method according to claim 22, wherein the heating is effected
by moving the fluorescent tube (1) past a heat source (7) from one end of the fluorescent tube (1) to the other end of the fluorescent tube (1), or that the heat source (7) is moved past the fluorescent tube (1).

24. Method according to claim 23, wherein the heat source (7) is ring-shaped and the fluorescent tube is moved through the center of the ring in the direction vertical to the ring (6), or the heat source (7) is moved in this direction, so that the heating of the foil takes place radially and symmetrically.

## Revendications

1. Lampe fluorescente avec
un tube fluorescent (1),
un module LED (2, 3) monté dans le tube fluorescent (1),
au moins une couche luminescente (4, 5), prévue sur la surface externe du tube fluorescent (1), pour l'influence optique et/ou spectrale de la lumière émise par le module LED (2,3), et
au moins un élément luminescent (6) qui est inséré entre le tube fluorescent (1) et le module LED (2, 3),
au moins un élément luminescent (6) comprenant un phosphore rouge, et
au moins une couche luminescente (4, 5) comprenant un phosphore vert et/ou jaune.

2. Lampe fluorescente selon la revendication 1,
au moins une couche luminescente (4) étant constituée d'un revêtement au phosphore ou d'une peinture au phosphore et/ou d'un film diffuseur, qui est disposé(e) sur la surface externe du tube fluorescent (1).

3. Lampe fluorescente selon la revendication 1 ou 2,
au moins une couche luminescente (5) étant constitué d'un film, qui est revêtu ou imprimé avec au moins une couche de phosphore et/ou un film diffuseur.

4. Lampe fluorescente selon la revendication 3,
l'au moins un film (5) étant un film thermorétractable qui est enroulé autour du tube fluorescent (1).

5. Lampe fluorescente selon la revendication 3 ou 4,
l'au moins un film (5) étant constitué d'un polymère dans lequel sont intégrées des particules de phosphore et/ou des particules de diffusion.

6. Lampe fluorescente selon l'une des revendications 3 à 5,
un adhésif ou un élastomère transparent étant appliqué entre l'au moins un film (5) et le tube fluorescent (1) et/ou entre au moins deux films (5).

7. Lampe fluorescente selon l'une des revendications 3 à 6,
l'au moins un film (5) étant revêtu par plusieurs couches de phosphore différentes.

8. Lampe fluorescente selon la revendication 7,
les plusieurs couches de phosphore différentes comprenant une première couche de phosphore, qui est disposée sur le film (5) et qui comprend un phosphore jaune et/ou vert, une deuxième couche de phosphore, qui est disposée sur la première couche de phosphore et qui comprend un phosphore rouge, et, au choix, une troisième couche de phosphore, qui est disposée sur la deuxième couche de phosphore et qui comprend un autre phosphore.

9. Lampe fluorescente selon l'une des revendications 3 à 8,
l'au moins un film (5) étant translucide ou laiteux, ou
l'au moins un film (5) étant muni d'une couche translucide ou laiteuse entre l'au moins une couche de phosphore et le film (5).

10. Lampe fluorescente selon l'une des revendications 2 à 9,
une épaisseur du film diffuseur étant de l'ordre de 100 à 200 µm.

11. Lampe fluorescente selon l'une des revendications 1 à 10,
l'au moins une couche luminescente (4, 5) étant prévue uniquement sur une première portion de circonférence (1a) de la surface externe du tube fluorescent (1), et
la première portion de circonférence (1a) étant disposée devant un côté d'émission du module LED (2, 3).

12. Lampe fluorescente selon la revendication 11,
une couche de voile étant prévue sur une deuxième portion de circonférence (1b) de la surface externe du tube fluorescent (1), et
la deuxième portion de circonférence (1b) étant disposée devant un côté arrière du module LED (2, 3).

13. Lampe fluorescente selon l'une des revendications 1 à 12,
au moins une couche luminescente (4, 5) présentant un motif holographique et/ou un motif de formation de faisceau.

14. Lampe fluorescente selon la revendication 13,
une couche supérieure contenant des moyens optiques de formation de faisceaux (9a) et au moins une couche inférieure contenant les moyens optiques modifiant le spectre (9b).

15. Lampe fluorescente selon l'une des revendications 1 à 14,
plusieurs couches luminescentes (4, 5) étant prévues sur la surface externe du tube fluorescent (1) sur son extension longitudinale.

16. Lampe fluorescente selon la revendication 1,
au moins un élément luminescent (6) comprenant des points quantiques, et
au moins une couche luminescente (4, 5) comprenant des points quantiques verts et/ou jaunes.

17. Lampe fluorescente selon la revendication 1,
au moins une couche luminescente (4, 5) comprenant un phosphore vert et/ou jaune et comprenant des points quantiques.

18. Lampe fluorescente selon la revendication 17,
le phosphore vert et/ou jaune comprenant des aluminates, des grenats, des silicates et/ou des orthosilicates.

19. Lampe fluorescente selon l'une des revendications 17 ou 18,
au moins une couche luminescente (5) étant constituée d'un film, qui est imprimé ou revêtu avec au moins une couche constituée d'un phosphore vert et/ou jaune et de points quantiques rouges.

20. Procédé de fabrication d'une lampe fluorescente comprenant les étapes suivantes :
préparation d'un tube fluorescent (1),
insertion d'un module LED (2, 3) et fixation de celui-ci dans le tube fluorescent (1),
préparation d'au moins une couche luminescente (4, 5) pour l'influence optique et/ou spectrale de la lumière émise par le module LED (2, 3) sur la surface externe du tube fluorescent (1),
insertion d'au moins un élément luminescent (6) entre le tube fluorescent (1) et le module LED (2, 3),
au moins un élément luminescent (6) comprenant un phosphore rouge et
au moins une couche luminescente (4, 5) comprenant un phosphore vert et/ou jaune.

21. Procédé selon la revendication 20,
l'étape de préparation d'au moins une couche luminescente (4, 5) comprenant le revêtement ou la peinture de la surface externe du tube fluorescent (1) avec une couche de phosphore et/ou un film diffuseur.

22. Procédé selon la revendication 20 ou 21,
l'étape de préparation d'au moins une couche luminescente (4, 5) comprenant
l'enroulement du tube fluorescent (1) avec un film thermorétractable ou l'insertion d'un film cylindrique creux 7, qui est revêtu ou imprimé avec au moins une couche de phosphore et/ou un film diffuseur,
le chauffage du film thermorétractable ou du film cylindrique creux 7.

23. Procédé selon la revendication 22
le chauffage étant effectué en déplaçant le tube fluorescent (1) d'une extrémité du tube fluorescent (1) jusqu'à l'autre extrémité du tube fluorescent (1) devant une source de chaleur (7) ou en déplaçant la source de chaleur (7) le long du tube fluorescent (1).

24. Procédé selon la revendication 23,
la source de chaleur (7) étant de forme annulaire et le tube fluorescent est déplacé à travers le centre de la bague en direction de la verticale de la bague (6) ou la source de chaleur (7) étant déplacé dans cette direction, de façon à ce que le chauffage du film a lieu de manière symétrique radiale.
